# EUROPÄISCHE PATENTSCHRIFT

(11) **EP 1 414 649 B1**
(45) Veröffentlichungstag und Bekanntmachung des Hinweises auf die Patenterteilung: **05.11.2008**
(21) Anmeldenummer: 02764519.1
(22) Anmeldetag: 19.07.2002
(51) Int. Cl.: B41F 23/02

(54) **WIEDERBEFEUCHTUNGSANLAGE FÜR EINE MATERIALBAHN UND VERFAHREN ZUM VERBESSERN DER LAUFEIGENSCHAFTEN EINER MATERIALBAHN**
REWETTING INSTALLATION FOR A MATERIAL WEB AND A METHOD FOR IMPROVING THE ANTI-FRICTIONAL PROPERTIES OF A MATERIAL WEB
INSTALLATION DE REHUMIDIFICATION CON UE POUR UNE BANDE DE MATIERE ET PROCEDE PERMETTANT D'AMELIORER LES PROPRIETES ANTI-FRICTION D'UNE BANDE DE MATIERE

(30) Priorität: 09.08.2001 DE 10139219
(43) Veröffentlichungstag der Anmeldung: 06.05.2004
(73) Patentinhaber: Koenig & Bauer Aktiengesellschaft, 97080 Würzburg (DE)
(72) Erfinder: WEIS, Anton, 64653 Lorsch (DE)
(74) Vertreter: Stiel, Jürgen
(86) Internationale Anmeldenummer: PCT/DE2002/002659
(87) Internationale Veröffentlichungsnummer: WO 2003/016060

(56) Entgegenhaltungen:
- DE-A- 19 920 091
- DE-B- 1 101 447

## Beschreibung

Die Erfindung betrifft eine Wiederbefeuchtungsanlage für eine Materialbahn und Verfahren zum Verbessern der Laufeigenschaften einer Materialbahn gemäß dem Oberbegriff der Ansprüche 1 oder 7.

In Hochgeschwindigkeits-Druckmaschinen wird eine bedruckte Papierbahn häufig durch Wärmeeinwirkung getrocknet, um die Druckfarbe zu binden und ein Verschmieren unvollständig getrockneter Farbe an Walzen, über die die bedruckte Bahn geführt wird, zu vermeiden. Diese Behandlung führt jedoch nicht nur zu der erwünschten oberflächlichen Trocknung des Papiers sondern darüber hinaus zu einem Feuchtigkeitsverlust im Materialverbund des Papiers, der zur Verformung oder Wellenbildung des Papiers führen kann, die Aussehen und Gebrauchswert des fertigen Druckerzeugnisses empfindlich beeinträchtigt. Um derartige Verformungen zu vermeiden, ist es bekannt, eine wärmegetrocknete Papierbahn durch eine Wiederbefeuchtungsanlage zu führen, in der die verlorene Feuchtigkeit wieder zugeführt wird. Dies geschieht mit Hilfe von Befeuchtungsvorrichtungen in Form von Anordnungen von Sprühdüsen, die einen feinen Nebel einer Silikon-Wasser-Emulsion auf Vorder- und Rückseite der Bahn verteilen.

Der Zusatz von Silikonöl zum Wasser hat eine Reihe von Vorteilen, darunter die Erhöhung der Oberflächenglätte und damit eine verminderte Reibung auf Leitwalzen und Falztrichter, vermindertes Verschmieren und Abschmieren am Falztrichter und im Falzapparat etc. Das Ausmaß, indem diese Vorteile erreicht werden, hängt selbstverständlich ab von der Konzentration des Silikonöls in der Emulsion. Es ist daher gängige Praxis, diese Konzentration so anzupassen, dass die erwähnten Vorteile in größtmöglichem Umfang erreicht werden. Vollständig verhindern lässt sich das Verschmieren oder Abschmieren jedoch nicht, auch bei sorgfältig optimierter Wirkstoffkonzentration in der Emulsion wird eine Verschmutzung an die Leitwalzen eines Falzapparats beobachtet, in dem die bedruckte Bahn nach der Wiederbefeuchtung verarbeitet wird.

Die DE 44 05 332 A1 beschreibt ein Rückbefeuchtungssystem im Kühlwalzenständer einer Rollenoffsetdruckmaschine, wobei jeder Seite einer Bahn mehrere Befeuchtungseinrichtungen zugeordnet sind.

Die DE 199 20 091 A1 offenbart eine Rückbefeuchtungsflüssigkeit mit Silikon.

Der Erfindung liegt die Aufgabe zugrunde, eine Wiederbefeuchtungsanlage für eine bedruckte Materialbahn und ein Verfahren zum Verbessern einer Laufeigenschaften einer Materialbahn zu schaffen.

Die Aufgabe wird erfindungsgemäß durch die Merkmale der Ansprüche 1 oder 7 gelöst.

Die Wiederbefeuchtungsanlage hat überraschenderweise den Vorteil, dass sie eine Reduzierung der Verschmutzung deutlich unter das durch eine sorgfältige Optimierung des Silikongehalts in einer herkömmlichen Wiederbefeuchtungsanlage erreichbare Maß hinaus erlaubt. Eine vermutete Erklärung für diesen Effekt ist, dass sich die aufgebrachte Emulsion bei einer Wiederbefeuchtung in zwei Schritten in anderer Weise an der Materialbahn verteilt, als bei einer Wiederbefeuchtung in einem Schritt. Bei der Wiederbefeuchtung in einem Schritt wird angenommen, dass die aufgetragene Emulsion das Material in einem kontinuierlichen Strom durchsetzt, so dass ein hoher Grad an Oberflächenfeuchtigkeit erst zu erreichen ist, wenn das Material im Inneren eine erhebliche Feuchtigkeitsmenge aufgenommen hat, die größer sein kann, als es dem Feuchtigkeitsgehalt des Materials vor dem Drucken entspricht. Eine solche übermäßige Durchfeuchtung des Materials kann in ähnlicher Weise wie die übermäßige Trocknung zu Problemen bei der Weiterverarbeitung führen.

Bei einer zweistufigen Wiederbefeuchtung hingegen wird zunächst das Wasser des ersten Wiederbefeuchtungsschritts vom Material aufgesogen, während das Silikonöl im Bereich der Materialoberfläche zurückbleibt und dort zum Teil die Poren verschließt. Eine im zweiten Schritt aufgetragene Feuchtigkeitsdosis kann daher das Material nicht mehr im gleichen Maße durchdringen, sie bleibt daher weitgehend an der Oberfläche konzentriert und verbessert dort die Oberflächeneigenschaften des Materials, ohne es dabei übermäßig zu durchfeuchten.

Die einzige Zeichnung zeigt eine Wiederbefeuchtungsanlage in einem stark schematisierten Schnitt.

Die durch Erhitzen in einer (nicht gezeigten) Trocknungsanlage getrocknete Materialbahn 01, z. B. eine Papierbahn 01 ist am Eingang der Wiederbefeuchtungsanlage zunächst um zwei Walzen 02, z. B. zwei Kühlwalzen 02 geführt, die Vorder- bzw. Rückseite der Papierbahn 01 berühren. Die auf diese Weise vorgekühlte Papierbahn 01 erreicht zwei Befeuchtungsvorrichtungen 03; 04, die in kurzem Abstand hintereinander an der Papierbahn 01 angeordnet sind und jeweils eine Vielzahl von in einer Reihe quer zur Laufrichtung der Papierbahn 01 angeordneten Sprühdüsen 06 umfassen, die eine Silikonöl-Wasser-Emulsion fein verteilt auf die zwei Seiten der Papierbahn 01 aufsprühen.

Die auf diese Weise auf beiden Seiten einmal nachbefeuchtete Papierbahn 01 erreicht eine weitere Kühlwalzenanordnung, wobei jede Seite der Papierbahn 01 mit wenigstens einer Walze 07, z. B einer Kühlwalze 07 in Kontakt kommt. Der Kontakt mit den Kühlwalzen 07 fördert die gleichmäßige Verteilung der Emulsion auf der Papierbahn 01 und ihr Eindringen. Aufgabe dieser ersten Wiederbefeuchtungsvorrichtungen 03; 04 ist im wesentlichen der Ausgleich des Feuchtigkeitsverlusts, den das Papier beim vorhergehenden Durchgang durch die Trocknungsanlage erlitten hat.

Sobald das von den Befeuchtungsvorrichtungen 03; 04 aufgebrachte Wasser begonnen hat, sich im Papier zu verteilen, was bei einer gängigen Laufgeschwindigkeit der Papierbahn 01 nach einer Wegstrecke von wenigstens 5 m der Fall ist, erreicht die Papierbahn 01 zwei Nachbefeuchtungsvorrichtungen 08; 09, die mit den oben erwähnten Befeuchtungsvorrichtungen 03; 04 baulich identisch sind, die allerdings eine Silikonöl-Emulsion mit einer anderen Dosierung und/oder Konzentration auftragen können. Diese zweite Dosis trifft auf eine Papieroberfläche, die bereits mit dem Silikonöl der ersten Dosis angereichert ist. Sie dringt daher weniger schnell in das Papier ein, und hält gleichzeitig die Papieroberfläche glatter und schlüpfriger, als dies mit einer einfachen Befeuchtung möglich wäre. Dadurch verringert sich die Menge an Schmutz, die sich an nachgeordneten Umlenkwalzen 11, Wendestangen 12 und Teilen eines nicht dargestellten Falzapparats etc. ablagert. Durch die verbesserte Sauberkeit verringert sich die Wahrscheinlichkeit von Störungen, und der Wartungsaufwand ist reduziert.

### Bezugszeichenliste

- 01: Materialbahn, Papierbahn
- 02: Walze, Kühlwalze
- 03: Befeuchtungsvorrichtung
- 04: Befeuchtungsvorrichtung
- 05: -
- 06: Sprühdüse
- 07: Walze, Kühlwalze
- 08: Nachbefeuchtungsvorrichtung
- 09: Nachbefeuchtungsvorrichtung
- 10: -
- 11: Umlenkwalze
- 12: Wendestange

## Patentansprüche

1. Wiederbefeuchtungsanlage für eine bedruckte Materialbahn (01), mit je einer Befeuchtungsvorrichtung (03; 04) zum Aufbringen einer Silikonemulsion auf die erste beziehungsweise auf die zweite Seite der Materialbahn (01), **dadurch gekennzeichnet, dass** beabstandet von den Befeuchtungsvorrichtungen (03; 04) wenigstens eine Nachbefeuchtungsvorrichtung (08; 09) zum erneuten Aufbringen von Silikonemulsion auf die erste Seite der Materialbahn (01) angeordnet ist und dass die Länge der Materialbahn (01) zwischen der Befeuchtungsvorrichtung (03; 04) und der Nachbefeuchtungsvorrichtung (08; 09), die auf die gleiche Seite der Materialbahn (01) wirken, wenigstens 5 m beträgt.

2. Wiederbefeuchtungsanlage nach Anspruch 1, **dadurch gekennzeichnet, dass** zwischen der Befeuchtungsvorrichtung (03; 04) zum Aufbringen der Silikonemulsion auf die erste Seite und der Nachbefeuchtungsvorrichtung (08; 09) wenigstens eine die erste Seite berührende Walze (07) angeordnet ist.

3. Wiederbefeuchtungsanlage nach Anspruch 1 oder 2, **dadurch gekennzeichnet, dass** eine weitere Nachbefeuchtungsvorrichtung (08; 09) zum erneuten Aufbringen von Silikonemulsion auch auf die zweite Seite der Materialbahn (01) vorgesehen ist.

4. Wiederbefeuchtungsanlage nach Anspruch 3, **dadurch gekennzeichnet, dass** zwischen der Befeuchtungsvorrichtung (03; 04) zum Aufbringen der Silikonemulsion auf die zweite Seite und der zweiten Nachbefeuchtungsvorrichtung (08; 09) eine die zweite Seite berührende Walze (07) angeordnet ist.

5. Wiederbefeuchtungsanlage nach Anspruch 2 oder 4, **dadurch gekennzeichnet, dass** die Walzen (07) Kühlwalzen (07) sind.

6. Wiederbefeuchtungsanlage nach einem der vorhergehenden Ansprüche, **dadurch gekennzeichnet, dass** die Nachbefeuchtungsvorrichtung (08; 09) mit den Befeuchtungsvorrichtungen (03; 04) baugleich sind.

7. Verfahren zum Verbessern der Laufeigenschaften einer Materialbahn (01), bei dem eine Silikonemulsion auf beide Seiten der Materialbahn (01) aufgebracht wird, **dadurch gekennzeichnet, dass** das Aufbringen der Silikonemulsion auf wenigstens eine Seite der Materialbahn (01) in zwei voneinander beabstandeten Schritten erfolgt, wobei die Dosierung und/oder Konzentration der Silikonemulsion in den beiden Schritten verschieden sind.

8. Verfahren nach Anspruch 7, **dadurch gekennzeichnet, dass** auf beide Seiten der Materialbahn (01) Silikonemulsion in zwei beabstandeten Schritten aufgebracht wird.

9. Verfahren nach Anspruch 7 oder 8, **dadurch gekennzeichnet, dass** zwischen dem ersten und dem zweiten Schritt des Aufbringens von Silikonemulsion auf eine Seite der Materialbahn (01) die Seite von einer Walze (07) berührt wird.

## Claims

1. A rewetting installation for a printed web of material (01), with in each case a wetting device (03; 04) for applying a silicone emulsion to the first or to the second side of the web of material (01) respectively, **characterised in that** at least one subsequent wetting device (08; 09) for reapplying silicone emulsion to the first side of the web of material (01) is arranged spaced apart from the wetting devices (03; 04) and that the length of the web of material (01) between the wetting device (03; 04) and the subsequent wetting device (08; 09) which act on the same side of the web of material (01) is at least 5 m.

2. A rewetting installation according to Claim 1, **characterised in that** at least one roller (07) which contacts the first side is arranged between the wetting device (03; 04) for applying the silicone emulsion to the first side and the subsequent wetting device (08; 09).

3. A rewetting installation according to Claim 1 or 2, **characterised in that** a further subsequent wetting device (08; 09) for reapplying silicone emulsion to the second side of the web of material (01) as well is provided.

4. A rewetting installation according to Claim 3, **characterised in that** a roller (07) which contacts the second side is arranged between the wetting device (03; 04) for applying the silicone emulsion to the second side and the second subsequent wetting device (08; 09).

5. A rewetting installation according to Claim 2 or 4, **characterised in that** the rollers (07) are cooling rollers (07).

6. A rewetting installation according to one of the preceding claims, **characterised in that** the subsequent wetting device (08; 09) is of identical construction to the wetting devices (03; 04).

7. A method for improving the running properties of a web of material (01), in which a silicone emulsion is applied to both sides of the web of material (01), **characterised in that** the application of the silicone emulsion to at least one side of the web of material (01) takes place in two steps at intervals from each other, the metering and/or concentration of the silicone emulsion being different in the two steps.

8. A method according to Claim 7, **characterised in that** silicone emulsion is applied to both sides of the web of material (01) in two steps at intervals from each other.

9. A method according to Claim 7 or 8, **characterised in that** between the first and the second step of application of silicone emulsion to one side of the web of material (01) the side is contacted by a roller (07).

## Revendications

1. Installation de réhumidification pour une bande de matériau (01) imprimée, avec un dispositif d'humidification (03 ; 04) respectif, pour appliquer une émulsion de silicone sur la première face, respectivement sur la deuxième face de la bande de matériau (01), **caractérisée en ce qu'**au moins un dispositif de post-humidification (08 ; 09) est disposé à distance des dispositifs d'humidification (03 ; 04), afin de procéder à une nouvelle application d'émulsion de silicone sur la première face de la bande de matériau (01), et **en ce que** la longueur de la bande de matériau (01), entre le dispositif d'humidification (03 ; 04) et le dispositif de post-humidification (08 ; 09), qui agissent sur la même face de la bande de matériau (01) est d'au moins 5 m.

2. Installation de réhumidification selon la revendication 1, **caractérisée en ce qu'**au moins un rouleau (07), en contact avec la première face, est disposé entre le dispositif d'humidification (03 ; 04), pour appliquer l'émulsion de silicone sur la première face, et le dispositif de post-humidification (08 ; 09).

3. Installation de réhumidification selon la revendication 1 ou 2, **caractérisée en ce qu'**un autre dispositif de post-humidification (08 ; 09) est prévu, pour procéder à une nouvelle application d'émulsion de silicone sur la deuxième face de la bande matériau (01).

4. Installation de réhumidification selon la revendication 3, **caractérisée en ce qu'**un rouleau (07), en contact avec la deuxième face, est disposé entre le dispositif d'humidification (03 ; 04), pour appliquer l'émulsion de silicone sur la deuxième face, et le deuxième dispositif de post-humidification (08 ; 09).

5. Installation de réhumidification selon la revendication 2 ou 4, **caractérisée en ce que** les rouleaux (07) sont des rouleaux de refroidissement (07).

6. Installation de réhumidification selon l'une des revendications précédentes, **caractérisée en ce que** le dispositif de post-humidification (08 ; 09) est de construction identique aux dispositifs d'humidification (03 ; 04).

7. Procédé permettant d'améliorer les propriétés de défilement d'une bande de matériau (01), pour lequel une émulsion de silicone est appliquée sur les deux faces de la bande de matériau (01), **caractérisé en ce que** l'application de l'émulsion de silicone s'effectue sur au moins une face de la bande de matériau (01), en deux étapes espacées l'une de l'autre, le dosage et/ou la concentration de l'émulsion de silicone étant différente(s) dans les deux étapes.

8. Procédé selon la revendication 7, **caractérisé en ce que** de l'émulsion de silicone est appliquée en deux étapes séparées, sur les deux faces de la bande de matériau (01).

9. Procédé selon la revendication 7 ou 8, **caractérisé en ce que,** entre la première et la deuxième étape de l'application d'émulsion de silicone sur une face de la bande de matériau (01), la face est mise en contact avec un rouleau (07).
